# EUROPÄISCHE PATENTSCHRIFT

(11) **EP 1 353 020 B1**
(45) Veröffentlichungstag und Bekanntmachung des Hinweises auf die Patenterteilung: **25.06.2008**
(21) Anmeldenummer: 03008443.8
(22) Anmeldetag: 11.04.2003
(51) Int. Cl.: E04B 2/96, E06B 3/54

(54) **Isolierverglasung mit Haltesystem**
Insulating glazing with fixing system
Vitrage isolant avec système de fixation

(30) Priorität: 12.04.2002 DE 10216425
(43) Veröffentlichungstag der Anmeldung: 15.10.2003
(73) Patentinhaber: Steindl Glas GmbH, 6361 Itter (AT)
(72) Erfinder: Eisenbach, Heinz, 6363 Wesentdorf (AT)
(74) Vertreter: Binder, Armin

(56) Entgegenhaltungen:
- EP-A- 0 251 834
- EP-A- 0 751 276
- EP-A- 1 143 099
- DE-A- 2 903 145
- DE-U- 8 913 572
- DE-U- 9 006 508
- US-A- 5 184 440

## Beschreibung

Die Erfindung betrifft eine Isolierverglasung mit Haltesystem, die vorzugsweise für eine Glasfassade vorgesehen ist, mit mindestens zwei Glasscheiben, wobei mindestens eine Außenfläche einer Glasscheibe die Fassadenaußenseite und mindestens eine Außenfläche einer Glasscheibe die Fassadeninnenseite bildet, wobei die Glasscheiben über mindestens einen Abstandshalter verbunden sind und mindestens einen Hohlraum zwischen den Glasscheiben bilden, wobei eine Tragkonstruktion mit Halterungen für die Isolierverglasung vorgesehen ist.

Im modernen Bauwesen wird zunehmend der Werkstoff Glas eingesetzt. Aus Gründen der Energieeinsparung kommen hauptsächlich Mehrscheiben-Isoliergläser zum Einsatz, wobei die einzelnen Glasscheiben mittels Abstandshalter miteinander verklebt sind. Durch Regelungen und Gesetze, wie die Bauproduktrichtlinien und das Bauproduktgesetz, werden bei Verwendung von Glas im Bauwesen bestimmte Anforderungen an das Glas selbst und an die Konstruktion gestellt. Vor allem, wenn Glas im Außenbereich in Form von zum Beispiel Glasfassaden eingebaut wird, muss die Sicherheit von Personen im Verkehrsbereich der Fassade gewährt bleiben. So muss die Gesamtkonstruktion so bemessen werden, dass unter klimatischen Einflüssen wie Windlast und/oder Schneelast keine Glasscheiben herabfallen können. Außerdem dürfen bei einem eventuell auftretenden Bruch einer Glasscheibe keine großen und schweren Bruchstücke herabfallen, die Personen erschlagen könnten. Aus diesem Grund wird in der Regel ein VSG (**V**erbund**s**icherheits**g**las), wie bei Kraftfahrzeugwindschutzscheiben, verwendet. Beim VSG werden mehrere thermisch und/oder mechanisch vorgespannte Einzelscheiben meist mit Folien, wie zum Beispiel PVB (Polyvinylbutyl), miteinander verklebt. Durch die Vorbehandlung der Einzelscheiben und den Scheibenverbundaufbau zerbricht VSG in viele kleine und leichte Einzelstücke.

Um ein Herabfallen einer ganzen Glasscheibe zu verhindern, werden die Glasscheiben sehr oft als Füllstoff durch Rahmenkonstruktionen gehalten. So wird in der Patentschrift DE 36 24 491 C3 ein Haltesystem für Isolierverglasungen beschrieben. In dieser Schrift ist in Figur 2 eine mehrscheibige Isolierverglasung dargestellt, wobei zwei stufig versetzte Glasscheiben auf der Fassadenaußenseite mit der auf der Fassadeninnenseite befindlichen Tragkonstruktion befestigt sind. Dieses Haltesystem zeigt einen optisch störenden Rand, der die Isolierverglasung umgibt. Diese Rahmenkonstruktionen und Halterungen wirken gerade wegen des transparenten Glases optisch sehr störend. So ist es der Wunsch vieler Kunden, diese störenden Rahmenteile und Halterungen zu reduzieren beziehungsweise wegzulassen.

Es wird weiterhin auf die Druckschrift EP-A-0 751 276 verwiesen, welche eine Glasfassade offenbart, bestehend aus:
a) einer Isolierverglasung (Isolierglaselement 1) mit Haltesystem (Zuganker 7), wobei die Isolierverglasung (1) mindestens zwei Glasscheiben (Einzelscheiben 4, 5) aufweist, wobei mindestens eine Aussenfläche einer ersten der Glasscheiben (4') die Fassadenaussenseite und mindestens eine Aussenfläche einer zweiten der Glasscheiben (5) die Fassadeninnenseite bildet, wobei die Glasscheiben 4, 5) über mindestens einen Abstandshalter (Abstandshalterrahmen 2) verbunden sind und mindestens einen Hohlraum (Innenraum 3) zwischen den Glasscheiben (4, 5) bilden, und
b) einer Tragkonstruktion mit Halterungen (Befestigungsbeschläge 6) für die Isolierverglasung, wobei die Halterungen (6) ausschliesslich und unmittelbar an der zweiten, die Fassadeninnenseite bildende Glasscheibe (5') angreifen.

Der Erfinder hat es sich zur Aufgabe gemacht, Isolierverglasungen, vorzugsweise für Glasfassaden, derart zu gestalten, dass unter Einhaltung alle sicherheitsrelevanten Anforderungen optisch störende Rahmen und Haltevorrichtungen weitestgehend vermieden werden.

Die Aufgabe wird durch die Merkmale des ersten Anspruches gelöst. Vorteilhafte Weiterbildungen der Erfindung sind Gegenstand untergeordneter Patentansprüche.

Demgemäß schlägt der Erfinder vor, eine Glasfassade mit den Merkmalen des Patentanspruches 1 auszustatten.

Durch diese Ausführung der Halterung wird erreicht, dass der optisch störende Eindruck von Halterungen, vor allem im Fassadenaußenbereich, auf ein Minimum reduziert wird. Außerdem erfüllen die Stützelemente die Aufgabe entsprechend den geforderten Regelungen, das Eigengewicht jeder Einzelscheibe, bei einem eventuellen Versagen der mittigen Scheibenverklebung, auf das Bauwerk abzuleiten. Dies wird dadurch erreicht, dass das Stützelement die Glasscheiben zumindest teilweise umgreift, wodurch eine formschlüssige Verbindung der Glasscheibe, die die Fassadeninnenseite bilden und der Glasscheibe, die die Fassadenaußenseite bildet, geschaffen wird. Zur Definition einer formschlüssigen Verbindung, bei der Teilekonturen ineinander greifen, wird auf *Dubbel: "Taschenbuch für den Maschinenbau"* 15. Auflage; Kapitel Bauteilverbindungen Seite 388 verwiesen.

Die Stützelemente können in ihren Abmessungen so gewählt werden, dass diese am Fassadenaußenbereich und Fassadeninnenbereich kaum zu sehen sind. Die bisher optisch sehr störenden Rahmensysteme werden hierdurch umgangen und es entsteht der Eindruck einer Ganzglasfassade.

Der Erfinder weist darauf hin, dass Elemente, die im Zwischenraum der Glasscheiben eingebracht werden, wie zum Beispiel zusätzliche Scheibenabstandshalter, nicht als Stützelemente zu verstehen sind.

Besonders einfach lässt sich ein solches Stützelement durch mindestens ein längliches Verbindungselement realisieren. Unter einem länglichen Verbindungselement versteht der Erfinder Elemente wie einen Draht, eine Schnur oder ein schließbares Klipselement aus Metall und/oder Kunststoff, die die Isolierverglasung im Bereich einer Ecke in einer geschlossenen Bahn umlaufen. Eine solche geschlossene Bahn kann durch einen Draht, dessen Enden verdrillt werden, realisiert werden. Dieses längliche Verbindungselement schafft eine mechanische Verbindung zwischen der fassadenaußenseitigen und der fassadeninnenseitigen Glasscheibe und somit die gesetzlich geforderte mechanische Verbindung aller Glasscheiben mit dem Bauwerk. Eine reine Verklebung stellt keine Gesetz konforme Verbindung dar.

Es ist vorteilhaft, wenn das mindestens eine längliche Verbindungselement zumindest teilweise in mindestens einer Nut verläuft. Die Nut verhindert, dass das längliche Verbindungselement abrutschen kann. Außerdem fungiert die Nut, im Falle des Versagens der mittigen Verklebung und unter Krafteinwirkung durch das längliche Verbindungselement, als eine Sollbruchstelle der Glasscheibe. Eine solche Nut kann besonders einfach an der Glasfläche, die die Fassadenaußenfläche, und/oder an der Glasfläche, die die Fassadeninnenfläche bildet, eingeschliffen werden. Die Nut kann aber auch am Rand der Isolierverglasung einseitig oder zweiseitig angebracht werden.

Eine Variante des Haltesystems kann darin liegen, dass die Stützelemente aus mindestens 2-schenkligen Winkeln bestehen, deren Schenkellänge sich nur über einen Teil der Randlänge der Isolierverglasung erstreckt. Diese Winkel werden an der Isolierverglasung befestigt zum Beispiel durch einen Sicherheitsdraht, der die Isolierverglasung randseitig umläuft. Die Stützelemente werden aufgrund ihrer tragenden Funktion hauptsächlich aus Metall hergestellt. Metalle zeigen aufgrund ihrer Wärmeleiteigenschaften den bereits oben beschriebenen unerwünschten Effekt der Wärmebrückenbildung. Aus diesem Grund ist eine Begrenzung der Schenkellänge der Stützelemente sinnvoll. Die entstehenden Lücken zwischen zwei benachbarten Isolierverglasungen können kostengünstig, zum Beispiel mit einem transparenten Silikon, abgedichtet werden. Die Stützelemente übertragen im Falle eines Versagens der Klebeverbindung das Eigengewicht der fassadenaußenseitigen Glasscheiben an die Tragkonstruktion und somit an das Bauwerk. Da an Fassaden zum Teil durch Winddruck- und Windsogwirkung weitere Kräfte, zum Beispiel Querkräfte, auf die Glasscheiben einwirken, wird über den 2-schenkligen Aufbau der Stützelemente eine homogenere Kraftableitung an das Bauwerk ermöglicht.

Entsprechend dem zugrundeliegenden Erfindungsgedanken schlägt der Erfinder auch vor, dass die Breite der Winkel derart an den Rand der Isolierverglasung angepasst ist, dass sowohl die Fassadenaußenseite bildende Glasscheibe als auch die Fassadeninnenseite bildende Glasscheibe durch das Stützelement unterstützt wird wobei der Winkel nicht breiter ist als die Randbreite der Isolierverglasung. Hierdurch sind optisch störende Flächen an der Fassadenaußenseite und der Fassadeninnenseite kaum sichtbar.

Der Erfinder hat erkannt, dass die Stützelemente so gestaltet werden sollten, dass diese nicht aus den Zwischenräumen benachbarter Isolierverglasungen herausfallen können. Aus diesem Grund schlägt der Erfinder vor, entlang der Schenkellänge der Stützelemente Einschnürungen anzubringen. Diese Einschnürungen, die am Rand der Isolierverglasung eingreifen, wirken als mechanische Arretierung der Stützelemente. Außerdem kann in diesen Einschnürungen der randseitig auf dem Umfang der Isolierverglasung umlaufende Sicherheitsdraht eingelegt werden, der somit das Stützelement an der Isolierverglasung befestigt.

In einer besonderen Ausgestaltung können die Stützelemente je Schenkel mindestens ein Halteelement aufweisen. Dieses Halteelement kann durch einfaches Einstanzen oder Umfalten einer Schenkelteilfläche am Schenkelende oder am Schenkelschnittpunkt realisiert werden. So besitzen Isolierverglasungen häufig im Randbereich eine elastische Verklebung zwischen den benachbarten Glasscheiben. In die Verklebung können die Haltelemente einfach eingedrückt werden. Eine besonders sichere Methode die Stützelemente an der Isolierverglasung zu befestigen, ist eine Verschraubung der Stützelemente mit den Abstandshaltern der Isolierverglasung.

Es ist sehr günstig, wenn die Stützelemente im Eckbereich Verbindungsflächen aufweisen, die senkrecht zur Schenkelfläche angeordnet sind. Diese Verbindungsflächen können auf der Fassadenaußenseite der Isolierverglasung, vorzugsweise ausschließlich auf der Fassadenaußenseite der Isolierverglasung, angeordnet sein. Die Verbindungsflächen können als Dreiecke oder viertelkreisförmige Flächen zwischen die Schenkel der Stützelemente eingeschweißt werden. Sollte durch zum Beispiel einen Windsog die Glasscheibe der Fassadenaußenseite sich von der Verklebung mit dem Abstandshalter lösen, so wird verhindert, dass die Glassscheibe als ganzes Stück herunterfallen kann. Die Verbindungsflächen bewirken einen Splitterbruch der Glasscheibe. Diese Funktion wird durch eine gesetzliche Auflage gefordert. Bisher waren diese sogenannten Nothalterungen meist als ganzseitig umlaufender Rahmen ausgeführt. In der erfindungsgemäßen Ausführung bilden die Verbindungsflächen in den Ecken die geforderten Nothalterungen. Da diese Verbindungsflächen nicht ganzseitig die Isolierverglasungen umlaufen, sind diese optisch kaum wahrnehmbar.

Eine vorteilhafte Ausgestaltung der Erfindung sieht vor, dass in der Glasscheibe, die zur Fassadeninnenseite angeordnet ist, mindestens eine Öffnung angebracht ist. Diese Öffnung kann eine Bohrung sein, die einen zur Fassadeninnenseite hin kleiner werdenden Querschnitt aufweist, zum Beispiel eine konisch sich verengende Bohrung. Der Verbundaufbau der Glasscheibe ermöglicht aber auch eine Schicht für Schicht stufenförmige Querschnittsverengung der Öffnung.

Die Öffnung, die sehr einfach realisiert werden kann, fungiert als Verbindungsstelle der Halterung mit der Isolierverglasung.

Es sei an dieser Stelle erwähnt, dass auch Klebeverbindungen zwischen der Halterung und der Isolierverglasung technisch machbar sind, jedoch steht dieser Methode der Verbindung die gesetzlichen Bestimmungen entgegen.

Der Erfinder schlägt weiterhin vor, dass in diese Verbindungsstelle ein mit der Halterung elastisch verbundenes Bolzenelement eingreift. Da Verbundsicherheitsgläser, vor allem im Bereich von Kanten, sehr bruchanfällig sind, ist diese elastische Lagerung sinnvoll. Die elastische Lagerung kann durch ein Gummidichtelement realisiert werden, das zwischen der Kontaktfläche der Öffnung und dem eingreifenden Bolzenelement angeordnet ist. Aber auch eine elastische Lagerung in Form eines Vibrationsdämpfers zwischen einer Halterung der Isolierverglasung und der Tragkonstruktion ist denkbar.

In Isolierverglasungen mit Hohlräumen, in denen sich meist Füllgase befinden, sind diese Hohlräume luftdicht nach außen versiegelt. Die oben beschriebene Öffnung könnte diesen luftdichten Abschluss eines Hohlraumes gefährden. Aus diesem Grund schlägt der Erfinder vor, die Glasscheibe mit den erfindungsgemäßen Öffnungen nicht direkt an einen Hohlraum angrenzend zu platzieren, sondern eine weitere Glasscheibe dazwischen anzuordnen.

Als weitere Verbesserung wird vom Erfinder bei der erfindungsgemäßen Isolierverglasung mit Haltesystem vorgeschlagen, Isolierverglasungen zu verwenden, die zwei oder mehr Hohlräume aufweisen. Hierdurch kann der Wärmedurchgangkoeffizient der Isolierverglasung, im allgemeinen als k-Wert oder U-Wert bezeichnet, verringert werden. Der Verlust an Wärmeleistung pro Fassadenfläche wird hierdurch reduziert und kommt dem positiven Trend zur Energieeinsparung nach. Weiterhin positiv auf die unerwünschten Wärmeverluste wirken sich die erfindungsgemäßen Stützelemente aus, die einen minimalen Flächeanteil der Gesamtfassade einnehmen und hierdurch nur minimalste Wärme- bzw. Kältebrücken darstellen.

Zusätzliche Merkmale und Vorteile der Erfindung ergeben sich aus der nachfolgenden Beschreibung bevorzugter Ausführungsbeispiele unter Bezugnahme auf die Zeichnungen.

Die Erfindung soll nachfolgend anhand der Zeichnungen näher erläutert werden. Es stellen dar:
- Figur 1 bis Figur 2:: Ausführungsvarianten des 2-schenkligen Winkels in verschiedenen Ansichten;
- Figur 3:: Schnitt durch eine erfindungsgemäße Isolierverglasung mit Nut und Draht;
- Figur 4:: Isolierverglasung mit Draht, der in einer Nut verläuft;
- Figur 5:: Isolierverglasung mit Draht, der in zwei Nuten verläuft;
- Figur 6:: Erfindungsgemäße Isolierverglasung mit Haltesystem;
- Figur 7:: Schnitt durch die erfindungsgemäße Isolierverglasung mit Halterung und Bolzenelement;
- Figur 8:: Ansicht von der Fassadeninnenseite auf eine erfindungsgemäße Isolierverglasung mit Haltesystem.

Die Figur 1 zeigt eine Ausführung des erfindungsgemäßen Stützelements. Das Stützelement besteht aus einem 90° Winkel 5, der aus einem Flachmaterial mit zwei gleichlangen ca. 50 mm langen Schenkeln hergestellt wurde. An den beiden Schenkelenden sind Teilflächen umgefaltet, die die Halteelemente 7 bilden. Diese Halteelemente 7 können in die Randabdichtung von der Isolierverglasungen 1 eingreifen. In dieser Ausführung wird die Befestigung dieses Stützelement sehr einfach durch zum Beispiel einen flachen Metalldraht, der randseitig den Umfang der Isolierverglasung und den Winkel 5 umläuft, realisiert.

Die Figur 2 zeigt eine weitere Ausführung des erfindungsgemäßen Stützelements. Der Aufbau des Winkels 5 entspricht dem Aufbau des Winkels 5 aus Figur 1, nur ist in dieser Ausführung zusätzlich eine dreieckige Verbindungsfläche 8 in der Nähe des Schenkelschnittpunktes angebracht. Diese Verbindungsfläche 8 fungiert als Nothalterung für die Glasscheibe 2b' der Fassadenaußenseite einer Isolierverglasung 1.

Die Figur 3 zeigt einen Schnitt senkrecht zu den Glasscheiben 2, 2a', 2b' einer erfindungsgemäßen Isolierverglasung 1. Diese Isolierverglasung 1 wird durch drei Glasscheiben 2, 2a', 2b' gebildet. Eine Glasscheibe 2a' bildet die Fassadenaußenseite und zwei miteinander verklebte Glasscheiben 2, 2b' befinden sich auf der Fassadeninnenseite, wobei nur die Glasscheibe 2b' die Fassadeninnenseite bildet. Die Glasscheibe 2a' ist mit den Glasscheiben 2,2b' mittels eines Abstandshalters 3 verbunden. Hierdurch entsteht zwischen den Glasscheiben 2a' und 2 ein thermisch isolierend wirkender Hohlraum 4. Die Halterung 12 der Tragkonstruktion 11 (beide nicht in Figur 3 eingezeichnet) sind ausschließlich mit der Glasscheibe 2b' befestigt. In den Glasscheiben 2a' und 2b' ist eine Nut 9 eingeschliffen. In dieser Nut 9 ist ein Draht 10, hier ein Edelstahldraht, eingelegt und um die Isolierverglasung 1 gespannt und an seinen Enden verdrillt. Hierdurch entsteht eine mechanische Verbindung der Glasscheibe 2a' mit der Glasscheibe 2b'.

Die Figur 4 zeigt eine Isolierverglasung 1 mit einem, in einer Nut 9 verlaufenden und die Isolierverglasung 1 umlaufenden, Draht 10. Im Eckbereich der Glasscheibe 2a' ist eine 2 Millimeter tiefe und 1,5 Millimeter breite Nut 9 viertelkreisförmig eingeschliffen. In dieser Nut 9 ist ein Edelstahldraht 10 eingelegt der um die Isolierverglasung 1 gespannt ist. Bei einem Versagen der Klebeverbindung zwischen den Glasscheiben 2, 2b' und 2a' wird das Eigengewicht der Glasscheiben 2a' und an dieser Glasscheibe 2a' wirkenden Kräfte mittels des Edelstahldrahtes 10 auf die Glasscheiben 2, 2b' und somit auf das Bauwerk übertragen. Dieser Draht 10 bildet in dieser Ausführung das Stützelement. Es kann aber auch zusätzlich ein 2-schenkligen Winkel 5 angebracht werden, wobei der Draht 10 die zwei Schenkel und die Isolierverglasung 1 umlaufen kann. Hierdurch ergibt sich eine besonders sichere Ausführung der Glasscheibenabstützung.

Die Figur 5 zeigt eine weitere Möglichkeit, einen Draht 10 im Bereich der Ecken einer Isolierverglasung 1, um eine Isolierverglasung 1 zu befestigen. In dieser Ausführung sind zwei Nuten 9 am Randbereich zweier benachbarter Randseiten der Isolierverglasung 1 eingeschliffen.

Die Figur 6 zeigt eine Ansicht aus der Fassadeninnenseite auf eine erfindungsgemäße Isolierverglasung 1 mit Halterungen 12 und Tragkonstruktion 11. Die Isolierverglasung 1 besteht aus drei Glasscheiben 2, 2a', 2b', wobei die Glasscheibe 2b' die Fassadeninnenseite bildet. Über einen Abstandshalter 3 und einen 16mm breiten Hohlraum sind die Glasscheiben 2, 2b' mit der Fassadenaußenseite bildenden Glasscheibe 2a' verklebt. Ausschließlich die Glasscheibe 2b' ist direkt über die Halterungen 12 mit der Tragkonstruktion 11 verbunden. Die Glasscheibe 2 ist flächig mit einer PVB-Folie an die Glasscheibe 2b' angeklebt. Die Glasscheibe 2a', die mit Abstandshalter 3 mit der Glasscheibe 2 verklebt ist wird zusätzlich durch die Stützelemente 5 (in Figur 6 nicht dargestellt) vor unbeabsichtigtem Herausfallen gesichert.

Die Figur 7 zeigt einen Schnitt durch die erfindungsgemäße Isolierverglasung 1 mit Haltesystem in der Ebene, in der die Öffnung für das Bolzenelement 14 verläuft. Die Isolierverglasung 1 besteht aus drei jeweils 8mm starken VSG Glasscheiben 2, 2a', 2b', wobei die Glasscheibe 2b' die Fassadeninnenseite bildet. Über einen Abstandshalter 3 und einen 16mm breiten Hohlraum 4 sind die Glasscheiben 2, 2b' mit der Fassadenaußenseite bildenden Glasscheibe 2a' verklebt. In der Glasscheibe 2b' befindet sich eine konisch zur Fassadeninnenseite verkleinernde Öffnung 13. In dieser Öffnung 13 wird ein Bolzenelement 14, das in dieser Ausführung eine an die Öffnung 13 angepasste Platte aufweist, befestigt.

Die Figur 8 zeigt eine Ansicht von der Fassadeninnenseite auf eine erfindungsgemäße Isolierverglasung 1 mit Haltesystem. Die Isolierverglasung 1 besteht auch in dieser Ausführung aus drei jeweils 8mm starken VSG Glasscheiben 2, 2a', 2b', wobei die Glasscheibe 2b' die Fassadeninnenseite bildet. Über einen Abstandshalter 3 und einen 16mm breiten Hohlraum 4 sind die Glasscheiben 2, 2b' mit der Fassadenaußenseite bildenden Glasscheibe 2a' verklebt. Vier Glasscheiben 2b' von vier Isolierverglasungen 1 werden im Eckbereich durch Bolzenelemente 14 an eine vierarmige Halterung 12 befestigt. Durch diese Form der Halterung 12 wird der optisch störende Eindruck nur auf den Eckbereich der Isolierverglasung 1 reduziert. Des weiteren ist im Eckbereich jeder Isolierverglasung 1 eine viertelkreisförmige Nut mit darin verlaufendem Edelstahldraht 10 zu sehen. Dieser Edelstahldraht 10 umläuft die Isolierverglasung 1 und stellt somit eine zusätzliche mechanische Verbindung der Glasscheiben 2a' und 2b' dar. Die viertelkreisförmig umlaufenden Edelstahldrähte ergänzen sich bei vier Isolierverglasungen 1 zu Kreisen, die die Ansicht einer Glassfassade optisch nicht stören. Die Isolierverglasungen 1 sind im Zwischenbereich mit Abdichtungen 16 versehen.

Es versteht sich, dass die vorstehend genannten Merkmale der Erfindung nicht nur in der jeweils angegebenen Kombination, sondern auch in anderen Kombinationen oder in Alleinstellung verwendbar sind, ohne den Rahmen der Erfindung zu verlassen.

Durch die erfindungsgemäße Isolierverglasung können nun Isolierverglasungen derart gestaltet werden, dass unter Einhaltung aller sicherheitsrelevanten Anforderungen optisch störende Rahmen und Haltevorrichtungen weitestgehend vermieden werden.

### Bezugszeichenliste:

- 1: Isolierverglasung
- 2: Glasscheiben
- 2a: Außenfläche der Glasscheibe 2a', die zur Fassadenaußenseite gerichtet ist
- 2b: Außenfläche der Glasscheibe 2b', die zur Fassadeninnenseite gerichtet ist
- 2a': Glasscheibe, die die Fassadenaußenseite bildet
- 2b': Glasscheibe, die die Fassadeninnenseite bildet
- 3: Abstandshalter
- 4: Hohlraum
- 5: Winkel/Stützelement
- 6: Einschnürung
- 7: Halteelement
- 8: Verbindungsfläche
- 9: Nut
- 10: Draht
- 10a: Sicherheitsdraht
- 11: Tragkonstruktion
- 12: Halterungen
- 13: Öffnung
- 14: Bolzenelement
- 15: PVB-Folie
- 16: Abdichtung

## Patentansprüche

1. Glasfassade, zumindest bestehend aus
1.1 einer Isolierverglasung (1) mit Haltesystem, wobei die Isolierverglasung (1) mindestens zwei Glasscheiben (2) aufweist, wobei mindestens eine Außenfläche (2a) einer ersten der Glasscheiben (2a') die Fassadenaußenseite und mindestens eine Außenfläche (2b) einer zweiten der Glasscheiben (2b') die Fassadeninnenseite bildet, wobei die Glasscheiben (2) über mindestens einen Abstandshalter (3) verbunden sind und mindestens einen Hohlraum (4) zwischen den Glasscheiben (2) bilden, und
1.2 einer Tragkonstruktion (11) mit Halterungen (12) für die Isolierverglasung (1),
**dadurch gekennzeichnet, dass**
1.3 die Halterungen (12) ausschließlich und unmittelbar an der zweiten, die Fassadeninnenseite bildenden Glasscheibe (2b') angreifen und mindestens ein das Haltesystem bildende Stützelement (5, 10) vorgesehen ist, welches ausschließlich über die Isolierverglasung (1) mit der Tragkonstruktion (11) verbunden ist, welches zumindest die erste, die Fassadenaußenseite bildende Glasscheibe (2a') unterstützt und die Außenfläche (2a) der ersten Glasscheibe (2a') im Bereich mindestens einer Ecke umfasst, so dass bei einem Lösen der ersten Glasscheibe (2a') von der Verklebung des Abstandshalters (3) und dem anschließenden Herabfallen der ersten Glasscheibe (2a') ein Splitterbruch dieser Glasscheibe (2a') bewirkt wird.

2. Glasfassade gemäß dem voranstehenden Patentanspruch 1, **dadurch gekennzeichnet, dass** das mindestens eine Stützelement (5,10) mindestens ein längliches Verbindungselement (10), vorzugsweise ein Drahtelement aus Metall und/oder Kunststoff, aufweist, das die Isolierverglasung (1) im Bereich einer Ecke in einer geschlossenen Bahn umläuft.

3. Glasfassade gemäß dem voranstehenden Patentanspruch 2, **dadurch gekennzeichnet, dass** das mindestens eine längliche Verbindungselement (10) zumindest teilweise in mindestens einer Nut (9) verläuft.

4. Glasfassade gemäß dem voranstehenden Patentanspruch 3, **dadurch gekennzeichnet, dass** die mindestens eine Nut (9) an der Fassadenaußenfläche (2a) und an der Fassadeninnenfläche (2b) verläuft.

5. Glasfassade gemäß einem der voranstehenden Patentansprüche 3 bis 4, **dadurch gekennzeichnet, dass** die mindestens eine Nut (9) am Rand der Isolierverglasung (1) einseitig oder zweiseitig verläuft.

6. Glasfassade gemäß einem der voranstehenden Patentansprüche 1 bis 5, **dadurch gekennzeichnet, dass** mindestens ein Sicherheitsdraht (10a) die Isolierverglasung (1) randseitig umläuft.

7. Glasfassade gemäß einem der voranstehenden Patentansprüche 2 bis 6, **dadurch gekennzeichnet, dass** zusätzlich zu dem mindestens einen Stützelement (10) ein weiteres Stützelement (5) vorgesehen ist, das einen 2-schenkligen Winkel aufweist, dessen Schenkellänge sich nur über einen Teil der Randlänge der Isolierverglasung (1) erstreckt, und der mindestens eine Winkel (5) an der Isolierverglasung (1) befestigt ist.

8. Glasfassade gemäß dem voranstehenden Patentanspruch 7, **dadurch gekennzeichnet, dass** die Breite des Winkels (5) derart an den Rand der Isolierverglasung (1) angepasst ist, dass sowohl die Fassadenaußenseite bildende Glasscheibe (2a') als auch die Fassadeninnenseite bildende Glasscheibe (2b') durch den Winkel (5) unterstützt wird.

9. Glasfassade gemäß einem der voranstehenden Patentanspruch 7 bis 8, **dadurch gekennzeichnet, dass** der mindestens eine Winkel (5) entlang der Schenkel Einschnürungen (6) aufweist.

10. Glasfassade gemäß einem der voranstehenden Patentanspruch 7 bis 9, **dadurch gekennzeichnet, dass** der Winkel (5) mit dem Abstandshalter (3) der Isolierverglasung (1) fest verbunden, vorzugsweise verschraubt, ist.

11. Glasfassade gemäß einem der voranstehenden Patentansprüche 7 bis 10, **dadurch gekennzeichnet, dass** der Winkel (5) auf der Fassadenaußenseite der Isolierverglasung (1), vorzugsweise ausschließlich auf der auf der Fassadenaußenseite, im Eckbereich eine Verbindungsfläche (8) aufweist, die senkrecht zur Schenkelfläche angeordnet ist.

12. Glasfassade gemäß einem der voranstehenden Patentansprüche 1 bis 11, **dadurch gekennzeichnet, dass** in der Glasscheibe (2b'), die zur Fassadeninnenseite angeordnet ist, mindestens eine Öffnung (13), angebracht ist.

13. Glasfassade gemäß dem voranstehenden Patentanspruch 12, **dadurch gekennzeichnet, dass** die Öffnung (13) einen zur Fassadeninnenseite hin kleiner werdenden Querschnitt aufweist, vorzugsweise eine konische Verengung und/oder eine stufenförmige Verengung.

14. Glasfassade gemäß einem der voranstehenden Patentansprüche 12 und 13, **dadurch gekennzeichnet, dass** die Halterung (12) Mittel zum Eingreifen in die Öffnung (13) aufweist.

15. Glasfassade gemäß dem voranstehenden Patentanspruch 14, **dadurch gekennzeichnet, dass** ein Mittel zum Eingreifen ein mit der Halterung (12) elastisch verbundenes Bolzenelement (14) ist.

16. Glasfassade gemäß einem der voranstehenden Patentansprüche 12 bis 15, **dadurch gekennzeichnet, dass** auf der Glasscheibe (2b') mit der Öffnung (13) eine weitere Glasscheibe (2) befestigt wird, die in Richtung Fassadenaußenseite angeordnet ist.

17. Glasfassade gemäß einem der voranstehenden Patentansprüche 1 bis 16, **dadurch gekennzeichnet, dass** die Isolierverglasung (1) zwei Hohlräume (4) ausweist.

## Claims

1. Glass facade, at least comprising
1.1 an insulating glazing unit (1) with a retaining system, it being the case that the insulating glazing unit (1) has at least two glass panes (2), that at least one outer surface (2a) of a first of the glass panes (2a') forms the outside of the facade and at least one outer surface (2b) of a second of the glass panes (2b') forms the inside of the facade, and the glass panes (2) are connected via at least one spacer (3), as a result of which at least one cavity (4) is formed between the glass panes (2), and
1.2 a load-bearing structure (11) with holders (12) for the insulating glazing unit (1),
**characterized in that**
1.3 the holders (12) act exclusively, and directly, on the second glass pane (2b'), which forms the inside of the facade, and at least one supporting element (5, 10) is provided to form the retaining system, this supporting element being connected to the load-bearing structure (11) exclusively via the insulating glazing unit (1), supporting at least the first glass pane (2a'), which forms the outside of the facade, and enclosing the outer surface (2a) of the first glass pane (2a') in the region of at least one corner, so that, in the event of the first glass pane (2a') being released from the adhesive bonding of the spacer (3), and subsequently falling down, this glass pane (2a') is caused to splinter.

2. Glass facade according to preceding Patent Claim 1, **characterized in that** the at least one supporting element (5, 10) has at least one elongate connecting element (10), preferably a wire element which is made of metal and/or plastic and runs around the insulating glazing unit (1), over a continuous path, in the region of a corner.

3. Glass facade according to preceding Patent Claim 2, **characterized in that** the at least one elongate connecting element (10) runs, at least in part, in at least one groove (9).

4. Glass facade according to preceding Patent Claim 3, **characterized in that** the at least one groove (9) runs on the outer surface (2a) of the facade and on the inner surface (2b) of the facade.

5. Glass facade according to one of preceding Patent Claims 3 and 4, **characterized in that** the at least one groove (9) runs over the periphery of the insulating glazing unit (1) on one side or two sides.

6. Glass facade according to one of preceding Patent Claims 1 to 5, **characterized in that** at least one safety wire (10a) runs around the periphery of the insulating glazing unit (1).

7. Glass facade according to one of preceding Patent Claims 2 to 6, **characterized in that**, in addition to the at least one supporting element (10), there is provided a further supporting element (5), which has a 2-legged angle, of which the leg length extends only over part of the length of the periphery of the insulating glazing unit (1), and the at least one angle (5) is fastened on the insulating glazing unit (1).

8. Glass facade according to preceding Patent Claim 7, **characterized in that** the width of the angle (5) is adapted to the periphery of the insulating glazing unit (1) such that both the glass pane (2a'), which forms the outside of the facade, and the glass pane (2b'), which forms the inside of the facade, are supported by the angle (5).

9. Glass facade according to one of preceding Patent Claims 7 and 8, **characterized in that** the at least one angle (5) has narrowed portions (6) along the legs.

10. Glass facade according to one of preceding Patent Claims 7 to 9, **characterized in that** the angle (5) is fixed, preferably screwed, to the spacer (3) of the insulating glazing unit (1).

11. Glass facade according to one of preceding Patent Claims 7 to 10, **characterized in that** the angle (5) has on the outside of the facade of the insulating glazing unit (1), preferably exclusively on the outside of the facade, in the corner region a connecting surface (8) which is arranged perpendicularly to the leg surface.

12. Glass facade according to one of the preceding Patent Claims 1 to 11, **characterized in that** at least one opening (13) is made in the glass pane (2b'), which is arranged on the inside of the facade.

13. Glass facade according to preceding Patent Claim 12, **characterized in that** the opening (13) has a cross section which decreases in size in the direction of the inside of the facade, preferably a conical narrowing and/or a step-shaped narrowing.

14. Glass facade according to one of preceding Patent Claims 12 and 13, **characterized in that** the holder (12) has means for engaging in the opening (13).

15. Glass facade according to preceding Patent Claim 14, **characterized by** an engagement means being in the form of a bolt element (14) which is connected elastically to the holder (12).

16. Glass facade according to one of preceding Patent Claims 12 to 15, **characterized in that** the glass pane (2b') with the opening (13) has fastened on it a further glass pane (2), which is arranged in the direction of the outside of the facade.

17. Glass facade according to one of preceding Patent Claims 1 to 16, **characterized in that** the insulating glazing unit (1) has two cavities (4).

## Revendications

1. Façade de verre, constituée au moins de :
1.1 un vitrage isolant (1) doté d'un système de retenue, le vitrage isolant (1) présentant au moins deux vitres (2), au moins une surface extérieure (2a) d'une première des vitres (2a') formant le côté extérieur de la façade et au moins une surface extérieure (2b) d'une deuxième des vitres (2b') formant le côté inférieur de la façade, les vitres (2) étant reliées l'une à l'autre par au moins un écarteur (3) et formant au moins un espace creux (4) entre les vitres (2), et
1.2 une structure portante (11) dotée de supports (12) pour le vitrage isolant (1),
**caractérisée en ce que**
1.3 les supports (12) s'engagent uniquement et directement sur la deuxième vitre (2b') qui forme le côté intérieur de la façade et au moins un élément de soutien (5, 10) qui forme le système de maintien est prévu et est relié exclusivement par le vitrage isolant (1) à la structure portante (11), cet élément de soutien soutenant au moins la première vitre (2a') qui forme le côté extérieur de la façade et chevauchant la surface extérieure (2a) de la première vitre (2a') dans la zone d'au moins un coin, de telle sorte que lorsque la première vitre (2a') se libère du collage de l'écarteur (3) et lorsque la première vitre (2a') tombe ensuite, cela a pour effet de rompre cette vitre (2a') en éclats.

2. Façade de verre selon la revendication 1 qui précède, **caractérisée en ce qu'**au moins un élément de soutien (5, 10) présente au moins un élément allongé de liaison (10), de préférence un élément en fil constitué de métal et/ou de matière synthétique qui entoure suivant un parcours fermé le vitrage isolant (1) dans la zone d'au moins un coin.

3. Façade de verre selon la revendication 2 qui précède, **caractérisée en ce que** le ou les éléments allongés de liaison (10) s'étendent au moins en partie dans au mois une rainure (9).

4. Façade de verre selon la revendication 3 qui précède, **caractérisée en ce que** la ou les rainures (9) s'étendent sur la surface extérieure (2a) de la façade et sur la surface intérieure (2b) de la façade.

5. Façade de verre selon l'une des revendications 3 à 4 qui précèdent, **caractérisée en ce que** la ou les rainures (9) s'étendent sur une face ou sur deux faces sur le bord du vitrage isolant (1).

6. Façade de verre selon l'une des revendications 1 à 5 qui précèdent, **caractérisée en ce qu'**au moins un fil de sécurité (10a) entoure le bord du vitrage isolant (1).

7. Façade de verre selon l'une des revendications 2 à 6 qui précèdent, **caractérisée en ce qu'**en plus du ou des éléments de soutien (10), un autre élément de soutien (5) est prévu et présente une cornière à deux ailes dont la longueur s'étend uniquement sur une partie de la longueur du bord du vitrage isolant (1) et **en ce que** la ou les cornières (5) sont fixées sur le vitrage isolant (1).

8. Façade de verre selon la revendication 7 qui précède, **caractérisée en ce que** la largeur de la cornière (5) est adaptée au bord du vitrage isolant (1) de telle sorte que tant la vitre (2a') qui forme le coté extérieur de la façade que la vitre (2b') qui forme le côté intérieur de la façade sont soutenues par la cornière (5).

9. Façade de verre selon l'une des revendications 7 à 8 qui précèdent, **caractérisée en ce que** la ou les cornières (5) présentent des rétrécissements (6) le long des ailes.

10. Façade de verre selon l'une des revendications 7 à 9 qui précèdent, **caractérisée en ce que** la cornière (5) est reliée solidairement à l'écarteur (3) du vitrage isolant (1), de préférence par lissage.

11. Façade de verre selon l'une des revendications 7 à 10 qui précèdent, **caractérisée en ce que** sur le côté extérieur du vitrage isolant (1) de la façade et de préférence uniquement sur le côté extérieur de la façade et dans la zone des coins, la cornière (5) présente une surface de liaison (8) disposée perpendiculairement à la surface de l'aile.

12. Façade de verre selon l'une des revendications 1 à 11 qui précèdent, **caractérisée en ce qu'**au moins une ouverture (13) est ménagée dans la vitre (2b') disposée sur le côté inférieur de la façade.

13. Façade de verre selon la revendication 12 qui précède, **caractérisée en ce que** l'ouverture (13) présente une section transversale qui se rétrécit en direction du côté intérieur de la façade, de préférence un rétrécissement conique et/ou un rétrécissement en gradin.

14. Façade de verre selon l'une des revendications 12 et 13 qui précèdent, **caractérisée en ce que** le dispositif de maintien (12) présente des moyens d'engagement dans l'ouverture (13).

15. Façade de verre selon la revendication 14 qui précède, **caractérisée en ce qu'**un moyen d'engagement est un élément en goujon (14) relié élastiquement au dispositif de maintien (12).

16. Façade de verre selon l'une des revendications 12 à 15 qui précèdent, **caractérisée en ce qu'**une autre vitre (2) disposée dans la direction du côté extérieur de la façade est fixée sur la vitre (2b') dotée de l'ouverture (13).

17. Façade de verre selon l'une des revendications 1 à 16 qui précèdent, **caractérisée en ce que** le vitrage isolant (1) présente deux espaces creux (4).
